# FASCICULE DE BREVET EUROPEEN

(11) **EP 1 694 269 B1**
(45) Date de publication et mention de la délivrance du brevet: **08.02.2012**
(21) Numéro de dépôt: 04805636.0
(22) Date de dépôt: 03.12.2004
(51) Int. Cl.: A61J 1/00

(54) **CAPUCHON POUR CONDITIONNEMENT DE SECURITE POUR FLACON A USAGE MEDICAL**
KAPPE FÜR DIE SICHERE VERPACKNG EINER MEDIZINFLASCHE
CAP FOR SAFELY PACKAGING A MEDICAL BOTTLE

(30) Priorité: 05.12.2003 FR 0314295
(43) Date de publication de la demande: 30.08.2006
(73) Titulaire: MAPTECH, 69007 Lyon (FR)
(72) Inventeur: HAMEDI-SANGSARI, Farid, F-69009 Lyon (FR)
(74) Mandataire: Lavé, Michèle
(86) Numéro de dépôt international: PCT/FR2004/003117
(87) Numéro de publication internationale: WO 2005/055917

(56) Documents cités:
- EP-A- 1 034 772
- US-A- 5 021 049
- US-A1- 2002 183 697
- US-A1- 2003 199 846

## Description

La présente invention a pour objet un capuchon perforable pré-monté sur l'aiguille d'un dispositif de conditionnement de sécurité pour flacon à usage médical. Ce capuchon est monté de manière étanche et coulissante de manière à éviter le phénomène "aérosol" lors de la perforation du bouchon du flacon ou, par exemple, du site d'injection d'une poche de perfusion.

La présente invention est un perfectionnement de la demande de brevet FR2828803 du même déposant. Cette demande décrit un dispositif de conditionnement de sécurité pour flacon à usage médical. Il s'agit d'un corps monobloc cylindrique en matière plastique constitué de deux parties: une partie inférieure destinée à recouvrir totalement le flacon en verre et comportant éventuellement à sa base des moyens de stabilisation du dispositif en position verticale et une partie supérieure de plus faible diamètre constituée par une chambre cylindrique contenant des moyens, par exemple une aiguille bi-pointe, permettant le transfert du contenu du flacon dans un contenant, tel qu'une poche de perfusion. Le but du dispositif décrit dans cette demande est d'offrir les meilleures garanties de sécurité en ce qui concerne à la fois le risque de brisure du flacon, le risque de piqûre accidentelle et les risques de fuite.

Les substances contenues dans ce type de flacon sont des substances potentiellement dangereuses pour les utilisateurs ou l'environnement (anticancéreux, antibiotiques, etc.). Il est donc très important d'éviter tout contact avec ces substances.

Lors de la manipulation de flacons à usage médical contenant une poudre de substance active, on a pu constater un phénomène "aérosol" dû au fait que le flacon de médicament sous forme de poudre contient un certain volume d'air emprisonné par l'herméticité du bouchage.

L'opération de répartition/bouchage est effectuée en salle blanche à une pression légèrement supérieure à la pression atmosphérique du lieu géographique et à une température ambiante régulée à environ 20°C.

Lorsque le dispositif est utilisé sur un lieu géographique présentant une pression atmosphérique inférieure à celle présente lors du bouchage du flacon (différence d'altitude par exemple), la pression à l'intérieur du flacon devient positive par rapport à l'air ambiant, ce qui génère une projection de poudre à l'extérieur sous forme d'aérosol, lors de la perforation du bouchon du flacon. Nous avons mesuré des surpressions dans le flacon allant jusqu'à 100 mb. Le même phénomène se produit lorsque l'air contenu dans le flacon est plus chaud qu'à l'origine (loi de dilatation des gaz).

La projection de ces poudres, souvent allergisantes, voire toxiques (antibiotiques, anticancéreux) dans le proche environnement du personnel soignant et du malade, peut être hautement préjudiciable à leur santé et donc tout à fait inacceptable.

Il n'existe pas de solution technique simple pour résoudre ce problème. Un certain nombre de documents de brevet décrivent des systèmes permettant de protéger l'extrémité d'une aiguille ou de faciliter le transfert du contenu d'une seringue.

Le brevet GB2359754 décrit une gaine qui recouvre de manière étanche l'aiguille d'une seringue hypodermique et qui peut perforer le bouchon en caoutchouc d'une ampoule.

La publication WO0126718 décrit un dispositif pour reconstituer une préparation à l'aide d'un élément de transfert creux tel qu'une aiguille. Le dispositif évite tout risque de nébulisation ou de jet accidentel du produit au moment de sa connexion avec l'aiguille d'injection.

Cependant, aucun brevet ne décrit un système analogue à celui de l'invention permettant d'éviter le phénomène "aérosol" se produisant lors de la mise en communication d'un récipient contenant un produit pulvérulent avec un autre contenant, par exemple une poche pour perfusion.

La présente invention permet de résoudre le problème mentionné ci-dessus par adjonction à un dispositif de transfert existant, d'une pièce simple n'entraînant pas de surcoût significatif pour l'ensemble.

Cette pièce est un capuchon perforable conforme à la revendication 1, sur l'une des extrémités de l'aiguille bi-pointe d'un dispositif de conditionnement de sécurité pour flacon à usage médical, de manière étanche et coulissante. Le serrage est étudié pour garantir la tenue en place du capuchon, l'étanchéité de l'extrémité débouchante de l'aiguille par rapport à l'environnement et la possibilité de coulissement du capuchon sur le corps de l'aiguille. Les fonctions friction/étanchéité peuvent être assurées par exemple par un bourrelet annulaire.

Les dessins annexés permettront d'illustrer plus en détail la présente invention.
La figure 1 est une vue en coupe longitudinale du capuchon de l'invention, monté sur une des extrémités (D) d'une aiguille bi-pointe.
La figure 2 est une vue en coupe longitudinale du dispositif de conditionnement de sécurité (O) équipé du capuchon de l'invention (L) avec une vue partielle en coupe de la poche de perfusion (I) munie de son site d'injection (J), avant utilisation.
La figure 3 est une vue partielle en coupe du système après percussion du bouchon (N) du flacon (P) par la pointe (M) de l'aiguille bi-pointe.
La figure 4 est une vue partielle en coupe du système au début de la perforation du fond du capuchon (A) et du site d'injection (J) par la pointe (D) de l'aiguille bi-pointe.
La figure 5 est une vue partielle en coupe du système après perforation complète du site (J) et coulissement du capuchon (L) sur une longueur suffisante pour mettre en communication les contenus de la poche (I) et du flacon (P).
La figure 6 est une vue partielle en coupe du système après désolidarisation du dispositif (O) et de la poche (I) en fin d'utilisation.

La figure 1 représente le capuchon (L) selon la présente invention monté sur l'extrémité (D) d'une aiguille. Le capuchon (L) de forme généralement cylindrique comprend un fond (A) et une extrémité ouverte permettant de le monter sur une aiguille. Le fond (A) du capuchon (L) présente une épaisseur suffisamment fine pour pouvoir être facilement perforé par la pointe (D) de l'aiguille. De préférence le fond (A) du capuchon (L) est en retrait (H) par rapport à l'extrémité du capuchon (L), de manière à créer un ou plusieurs anneau(x) d'étanchéité (G) destiné(s) à améliorer l'étanchéité du contact capuchon/site d'injection de la poche de perfusion. L'extrémité ouverte du capuchon comporte un cône de centrage (C) destiné à faciliter sa mise en place sur la pointe de l'aiguille ainsi qu'une collerette (C) pour faciliter la distribution de la pièce en assemblage automatique. De préférence, le capuchon comporte des moyens d'étanchéité permettant le coulissement du capuchon sur le corps de l'aiguille. Ces moyens d'étanchéité peuvent être un ou plusieurs bourrelets annulaires (E) placé(s) au-dessus du cône de centrage (F).

La figure 2 représente le système utilisé dans l'invention dans son ensemble : dispositif de conditionnement de sécurité (O) muni du capuchon (L) et poche de perfusion (I) avec son site d'injection (J). Le dispositif de conditionnement de sécurité (O) comporte une aiguille bi-pointe avec deux extrémités (D, M), il recouvre totalement le flacon (P) fermé par un bouchon perforable (N) et contenant une poudre (S) de substance active. La quantité de poudre (S) est telle qu'il existe un volume d'air libre (R) dans le flacon (P).

La figure 3 représente une vue du système après percussion du bouchon (N) du flacon (P) par la pointe inférieure (M) de l'aiguille bi-pointe. La différence entre les conditions présentes à l'intérieur du flacon et dans l'environnement extérieur (pression et/ou température) entraîne la projection d'une partie de la poudre (S) par l'intermédiaire de l'aiguille dans le capuchon (L). Cette poudre reste emprisonnée de manière étanche dans le capuchon.

La figure 4 représente une vue du système au moment du début de la perforation du fond du capuchon (A) et du site d'injection (J) par la pointe (D) de l'aiguille bi-pointe. Lorsque l'on introduit le site d'injection (J) de la poche de perfusion (I) dans le dispositif de conditionnement de sécurité (O), l'extrémité (D) de l'aiguille bi-pointe perce tout d'abord le fond du capuchon (A), puis le site d'injection (J). L'anneau d'étanchéité (G) du capuchon (L) vient en appui sur la pastille en élastomère du site d'injection (J). L'étanchéité de la zone perforée est garantie par la force d'appui, nécessaire à la double perforation du fond du capuchon et du site d'injection, appliquée à l'anneau d'étanchéité (G) du capuchon contre le joint en élastomère du site d'injection (J). Il ne se produira donc pas de phénomène "aérosol" vers l'extérieur.

La figure 5 représente une vue du système après perforation complète du site (J) et coulissement du capuchon (L). Le capuchon (L) coulisse le long du corps de l'aiguille jusqu'à ce que l'extrémité de l'aiguille bi-pointe ait totalement perforé le site d'injection, par exemple jusqu'à ce que la collerette (C) du capuchon (L) vienne buter contre la cloison portant l'aiguille bi-pointe. L'extrémité (D) de l'aiguille traverse entièrement le site d'injection (J) de manière à mettre en communication les contenus de la poche (I) et du flacon (P). La projection de poudre (S) (effet "aérosol") se produira à l'intérieur de la poche et ne polluera donc pas l'environnement extérieur.

La figure 6 représente une vue du système après utilisation. Etant donné que le joint élastomère du site d'injection (J) a un effet auto-obturant ("self-sealing"), le contenu de la poche (I) reste en milieu clos après retrait de l'aiguille.

Le capuchon (L) de la présente invention est de préférence en matière plastique souple ou semi-rigide (polyéthylène, polypropylène, élastomère, etc.).

Dans le mode de réalisation illustré sur les figures, le capuchon est monté sur l'extrémité (D) de l'aiguille bi-pointe, qui entrera en communication avec la poche de perfusion (J). En variante, celui-ci peut être monté sur l'autre extrémité (M) de l'aiguille. Dans ce cas, il faut tout d'abord perforer directement le site d'injection (J) de la poche de perfusion (I) puis perforer simultanément le fond (A) du capuchon (L) et le bouchon (N) du flacon (P). Dans ce mode de réalisation, il est nécessaire que la partie inférieure de l'aiguille bi-pointe, c'est-à-dire la portion de l'aiguille qui pénètre dans le volume libre (R) du flacon (P) soit suffisamment longue pour permettre le positionnement du capuchon (L) et son coulissement le long du corps de l'aiguille. Dans une autre variante, on peut prévoir un capuchon (L) sur les deux extrémités (D, M) de l'aiguille.

La description et les figures sont une illustration de différents modes de réalisation de la présente invention. L'invention n'est cependant pas limitée aux modes de réalisation décrits et représentés

## Revendications

1. Dispositif monté sur au moins une des extrémités (D, M) d'une aiguille bi-pointe d'un conditionnement de sécurité pour flacon à usage médical (O) permettant de transférer directement le contenu d'un flacon (P) dans un contenant, tel qu'une poche de perfusion (I), **caractérisé en ce qu'**il est constitué par un capuchon (L) de forme généralement cylindrique
- comprenant
• un fond (A) présentant une épaisseur suffisamment fine pour pouvoir être facilement perforé par l'une des extrémités (D, M) de ladite aiguille bi-pointe,
• une extrémité ouverte permettant de le pré-monter sur une des extrémités (D, M) de ladite aiguille bi-pointe et
• des moyens d'étanchéité permettant le coulissement de manière étanche du capuchon sur le corps de ladite aiguille,
- dont le fond (A) est perforé par la force d'appui appliquée soit sur le joint du site d'injection (J), soit sur le bouchon (N) du flacon (P), en entraînant le coulissement du capuchon (L) sur le corps de l'aiguille.

2. Dispositif selon la revendication 1, **caractérisé en ce que** les moyens d'étanchéité sont constitués par un ou plusieurs bourrelets annulaires (E).

3. Dispositif selon la revendication 1 ou 2, **caractérisé en ce que** le fond perforable (A) du capuchon (L) est en retrait (H) par rapport à l'extrémité du capuchon, de manière à créer un anneau d'étanchéité (G) destiné à améliorer l'étanchéité du contact capuchon/site d'injection (I) de la poche de perfusion (I) et/ou du contact capuchon/bouchon (N) du flacon (P).

4. Dispositif selon l'une des revendications 1 à 3, **caractérisé en ce que** l'extrémité ouverte du capuchon (L) comporte un cône de centrage (F) destiné à faciliter sa mise en place sur la pointe de l'aiguille.

5. Dispositif selon l'une des revendications 1 à 4, **caractérisé en ce que** l'extrémité ouverte du capuchon (L) comporte une collerette (C).

6. Dispositif selon l'une des revendications 1 à 5, **caractérisé en ce que** le capuchon (L) est en matière plastique souple, semi-rigide ou élastomère.

## Claims

1. Device which is mounted on at least one of the ends (D, M) of a double-tipped needle of a safety packaging (O) for a bottle for medical use, for directly transferring the contents of a bottle (P) into a container, such as a perfusion bag (I), **characterized in that** it consists of a generally cylindrical cap (L)
- comprising
• an end wall (A) that is thin enough to be easily perforated by one of the ends (D, M) of said double-tipped needle,
• an open end for premounting it on one of the ends (D, M) of said double-tipped needle and
• sealing means allowing the cap to slide in a sealed manner on the body of said needle,
- the end wall (A) of which is perforated by the bearing force applied either to the seal of the injection site (J) or to the stopper (N) of the bottle (P), by causing the cap (L) to slide on the needle body.

2. Device according to Claim 1, **characterized in that** the sealing means consist of one or more annular bulges (E).

3. Device according to Claim 1 or 2, **characterized in that** the perforable end wall (A) of the cap (L) is set back (H) from the end of the cap, so as to create a sealing ring (G) for improving the seal at the point of contact between the cap and the injection site (I) of the perfusion bag (I) and/or at the point of contact between the cap and the stopper (N) of the bottle (P).

4. Device according to one of Claims 1 to 3, **characterized in that** the open end of the cap (L) comprises a centering cone (F) designed to facilitate its fitting on the tip of the needle.

5. Device according to one of Claims 1 to 4, **characterized in that** the open end of the cap (L) comprises a collar (C).

6. Device according to one of Claims 1 to 5, **characterized in that** the cap (L) is made of a flexible or semi-rigid plastic or elastomer.

## Patentansprüche

1. Vorrichtung, die an mindestens einem der Enden (D, M) einer Nadel mit zwei Spitzen einer Sicherheitsverpackung für ein Fläschchen zur medizinischen Verwendung (0) montiert ist, die es ermöglicht, den Inhalt eines Fläschchens (P) direkt in einen Behälter wie einen Infusionsbeutel (I) zu überführen, **dadurch gekennzeichnet, dass** sie aus einer Kappe (L) mit im Allgemeinen zylindrischer Form gebildet ist,
- die Folgendes umfasst
• einen Boden (A), der eine ausreichend geringe Dicke aufweist, damit sie leicht mit einem der Enden (D, M) der Nadel mit zwei Spitzen perforiert werden kann,
• ein offenes Ende, das es ermöglicht, sie an einem der Enden (D, M) der Nadel mit zwei Spitzen vorzumontieren, und
• Dichtungsmittel, die das Gleiten der Kappe auf dem Körper der Nadel in dichter Weise ermöglichen,
- deren Boden (A) durch die Anlagekraft perforiert wird, die entweder auf die Dichtung der Injektionsstelle (J) oder auf den Stopfen (N) des Fläschchens (P) aufgebracht wird, während das Gleiten der Kappe (L) auf dem Körper der Nadel herbeigeführt wird.

2. Vorrichtung nach Anspruch 1, **dadurch gekennzeichnet, dass** die Dichtungsmittel aus einem oder mehreren ringförmigen Wulsten (E) gebildet sind.

3. Vorrichtung nach Anspruch 1 oder 2, **dadurch gekennzeichnet, dass** der perforierbare Boden (A) der Kappe (L) in Bezug auf das Ende der Kappe versenkt (H) ist, um einen Dichtungsring (G) zu erzeugen, der die Dichtheit des Kontakts Kappe/Injektionsstelle (I) des Infusionsbeutels (I) und/oder des Kontakts Kappe/Stopfen (N) des Fläschchens (P) verbessern soll.

4. Vorrichtung nach einem der Ansprüche 1 bis 3, **dadurch gekennzeichnet, dass** das offene Ende der Kappe (L) einen Zentierungskonus (F) umfasst, der ihre Anbringung an der Spitze der Nadel erleichtern soll.

5. Vorrichtung nach einem der Ansprüche 1 bis 4, **dadurch gekennzeichnet, dass** das offene Ende der Kappe (L) einen Kranz (C) umfasst.

6. Vorrichtung nach einem der Ansprüche 1 bis 5, **dadurch gekennzeichnet, dass** die Kappe (L) aus einem nachgiebigen, halbstarren oder elastomeren Kunststoff besteht.
